# FASCICULE DE BREVET EUROPEEN

(11) **EP 2 883 583 B1**
(45) Date de publication et mention de la délivrance du brevet: **01.11.2017**
(21) Numéro de dépôt: 14003953.8
(22) Date de dépôt: 24.11.2014
(51) Int. Cl.: A63C 11/22, A45B 9/02

(54) **Ensemble bâton / dragonne**
Stock-Schlaufen-Einheit
Stick/strap assembly

(30) Priorité: 16.12.2013 FR 1302951
(43) Date de publication de la demande: 17.06.2015
(73) Titulaire: Salomon S.A.S., 74370 Metz-Tessy (FR)
(72) Inventeur: Donnadieu, Thierry, 74330 Sillingy (FR); Girault, Eric, 74000 Annecy (FR)

(56) Documents cités:
- EP-A1- 0 370 900
- JP-A- H0 451 976
- JP-U- H0 470 072
- US-A1- 2010 218 347

## Description

L'invention concerne les ensembles composés d'un bâton et d'un article vestimentaire ainsi qu'une poignée pour baton. De tels ensembles peuvent notamment être utilisés lors de la pratique du ski de fond, du ski de randonnée, des randonnées ou courses en montagne ou de la marche nordique (appelée « nordic walking » en langue anglaise).

L'article vestimentaire associé au bâton est généralement une dragonne enveloppant la main du skieur. La dragonne peut prendre la forme d'un gant ou d'une sangle formant une boucle fermée. En étant reliée à la poignée, la dragonne permet d'éviter que le skieur perde le bâton lorsqu'il relâche la poignée. La dragonne permet aussi d'améliorer la transmission des efforts de poussée du skieur sur le bâton, ce qui s'avère particulièrement avantageux pour la pratique des sports d'hiver et des activités d'été évoqués précédemment. La dragonne permet également une transmission de ces efforts d'appui pendant une durée plus longue, notamment du fait qu'elle peut être réalisée sans crisper ses doigts autour de la poignée.

Lors de la pratique du ski de fond, une contraction permanente des muscles de la main lors des appuis peut conduire à l'apparition de courbatures ou de douleurs musculaires. Ainsi, un certain nombre de compétiteurs serre peu la poignée du bâton avec leurs doigts pour ne pas créer de douleurs musculaires aux mains et aux avant-bras. La dragonne est ainsi utilisée comme vecteur dans la transmission de l'effort de propulsion entre la main du skieur et le bâton. Le bâton est alors retenu par la dragonne, ce qui permet en outre à l'utilisateur de rapidement saisir à nouveau la poignée pour le planter plus loin.

Dans certaines conceptions, la dragonne peut sélectivement être solidarisée ou désolidarisée de la poignée de préhension.

De nombreux documents décrivent de telle dragonne.

La demande EP-A-0 370 900 décrit notamment différents mécanismes d'accroche de la dragonne sur une poignée dont certains comprenant un élément de retenue coopérant avec un élément de liaison de la dragonne et un verrou permettant de bloquer l'élément de retenue dans une configuration en prise avec l'élément de liaison. Dans ces solutions, le verrou n'est pas énergisé pour basculer vers une position stable. En outre, ces constructions ne s'avèrent pas très ergonomiques en usage notamment pour actionner le verrou. De par la cinématique, il semble peu pratique d'actionner le verrou d'une seule main, sans utiliser l'autre main. Enfin, ces systèmes présentent un risque de déclenchement, non volontaire, libérant le verrou si on accroche la poignée.

Le but de l'invention est de proposer un ensemble bâton / article vestimentaire amélioré ainsi qu'une poignée pour baton. Un but est notamment de disposer d'une poignée assurant une solidarisation fiable de l'article vestimentaire, sans risque de désolidarisation accidentelle.

Un autre but est de permettre d'obtenir, d'une seule main, une désolidarisation entre l'article vestimentaire et la poignée, préférentiellement, en un temps réduit.

Un autre but de l'invention est de permettre une solidarisation/désolidarisation d'un article vestimentaire à une poignée qui soit ergonomique. Un autre but de l'invention est de disposer d'une poignée présentant une bonne ergonomie de préhension et une grande surface de préhension.

Un autre but de l'invention est de disposer d'une poignée compatible avec une dragonne présentant un élément de liaison souple pour favoriser l'utilisation d'une carabine lors de la pratique du biathlon.

L'invention vise à résoudre un ou plusieurs de ces inconvénients. L'invention porte ainsi sur un ensemble bâton / article vestimentaire composé d'un bâton muni d'une poignée et d'un article vestimentaire, destiné à couvrir au moins partiellement la main d'un utilisateur, l'article vestimentaire étant muni d'un élément de fixation avec la poignée. La poignée du bâton comprend un corps comportant un logement destiné à recevoir l'élément de fixation ; un élément de retenue apte à coopérer avec l'élément de fixation quand celui-ci est logé dans le logement, l'élément de retenue étant mobile par rapport au corps entre une position de retenue de l'élément de fixation et une position de libération de cet élément de fixation ; un verrou mobile par rapport au corps entre une position de verrouillage pour laquelle le verrou coopère avec l'élément de retenue de sorte à maintenir l'élément de retenue dans sa position de retenue et une position de déverrouillage pour laquelle le verrou ne coopère plus avec l'élément de retenue pour le maintenir dans sa position de retenue.

La poignée comprend en outre un moyen de rappel sollicitant le verrou vers sa position de verrouillage.

Cette construction permet de privilégier le verrouillage de l'élément de retenue de l'élément de fixation grâce au moyen de rappel. Ainsi, on réduit le risque de désolidarisation involontaire de la dragonne de la poignée. Pour libérer la dragonne, il suffit d'actionner le verrou en agissant à l'encontre de l'effort généré par le moyen de rappel. La proprioception est claire. La manoeuvre est ergonomique.

Selon des aspects avantageux mais non obligatoires de l'invention, un tel ensemble peut incorporer une ou plusieurs des caractéristiques suivantes, prises dans toute combinaison techniquement admissible :
- Le verrou est un levier monté pivotant par rapport au corps autour d'un axe de basculement transversal au corps, le levier comprenant un premier bras s'étendant vers l'avant de la poignée, selon une direction sensiblement horizontale, le basculement du premier bras vers l'avant entraînant le déverrouillage de l'élément de retenue.
- Le moyen de rappel sollicite l'élément de retenue vers sa position de libération. Préférentiellement, le moyen de rappel est intercalé entre le verrou et l'élément de retenue.
- L'élément de retenue bascule en position de retenue par une action manuelle de l'utilisateur directement sur celui-ci.
- Le verrou déverrouille l'élément de retenue seulement si celui-ci n'est pas maintenu en position de retenue par l'utilisateur.
- L'élément de retenue est un levier monté pivotant par rapport au corps autour d'un axe de basculement transversal au corps, le levier comprenant un premier bras s'étendant selon une direction sensiblement verticale. Avantageusement, l'élément de retenue présente une surface externe affleurante avec le corps en position de retenue.

L'invention concerne également un bâton équipé d'une poignée pour un ensemble bâton / article vestimentaire tel que défini précédemment.

L'invention se rapporte aussi à une poignée pour un bâton destiné à former un ensemble bâton / article vestimentaire tel que défini précédemment.

D'autres caractéristiques et avantages de l'invention ressortiront clairement de la description qui en est faite ci-après, à titre indicatif et nullement limitatif, en référence aux dessins annexés, dans lesquels :
- la figure 1 est une vue en perspective d'une poignée de bâton selon un mode de réalisation de l'invention, solidarisée à un gant d'un utilisateur ;
- la figure 2 est une vue en coupe longitudinale de la poignée de la figure 1 en configuration de désolidarisation avec un gant ;
- la figure 3 est une vue en coupe longitudinale de la poignée de la figure 1 en configuration de solidarisation avec un gant ;
- la figure 4 est une vue en perspective d'une poignée de bâton selon un deuxième mode de réalisation.

Dans la suite de la description, il sera fait usage de termes tels que "horizontal", "vertical", "longitudinal", "transversal", "supérieur", "inférieur", "haut", "bas", "avant", "arrière". Ces termes doivent être interprétés de façon relative en relation avec la position normale du bâton, et la direction d'avancement normale de l'utilisateur. Par exemple, les notions "vertical" et "longitudinal" correspondent à la direction de l'axe longitudinal du bâton. Le « haut » désigne le sommet de la poignée et le « bas » désigne l'extrémité du bâton, côté pointe.
La figure 1 est une vue en perspective d'un ensemble 5 bâton / article vestimentaire comprenant un bâton 9 et un article vestimentaire 3 selon un mode de réalisation de l'invention. Dans cet exemple, l'article vestimentaire est une dragonne 3 prenant la forme d'une enveloppe 304 couvrant partiellement la main de l'utilisateur. Cette dragonne est munie d'une languette 301 supportant un élément de fixation 302. La figure 3 est une vue en coupe longitudinale de l'ensemble 5. Sur les figures 1 et 3, la poignée 1 est en configuration de solidarisation avec la dragonne 3.
La figure 2 est une vue en coupe longitudinale de la poignée 1 en configuration de désolidarisation avec la dragonne 3.

Dans cet exemple, l'enveloppe, constituant la dragonne, recouvre la paume et le dos de la main de l'utilisateur. Une languette 301 est fixée sur la partie 304, au niveau de la jonction entre l'index et le pouce. La languette 301 comporte une extrémité libre au niveau de laquelle un oeillet 303 ou un rivet est fixé. L'oeillet 303 délimite un alésage 302 traversant l'épaisseur de la languette 301. L'oeillet permet l'application d'efforts sur la languette 301, sans risque d'effilocher cette languette 301 lorsque celle-ci est en textile.

Le bâton 9 comporte ici un tube 2 allongé selon une direction longitudinale. La poignée 1 est fixée à l'extrémité supérieure du tube 2. La poignée 1 présente un corps 13 de forme allongée selon la direction longitudinale. Ce corps comprend une partie supérieure 138 et une partie inférieure 139. La partie inférieure 139 comporte ici un alésage dans lequel le tube 2 est emboîté. La partie supérieure 138 inclut un mécanisme de retenue coopérant avec l'élément de fixation 302. La partie supérieure 138 du corps comporte en outre un logement 132. Dans ce mode de réalisation, le logement 132 débouche sur la partie arrière de la poignée, orientée vers la paume de la main, dans la moitié supérieure du corps. Ce logement arrière 132 forme une cavité destinée à recevoir l'élément de fixation 302. Ici, la cavité est inclinée par rapport à un plan normal à la direction longitudinale du corps. Dans l'exemple illustré, un plan médian du logement 132 forme un angle inférieur à 60° par rapport à un plan normal à la direction longitudinale. Cet angle peut, de préférence, être inférieur à 45°. Le plan médian correspond au plan équidistant des faces supérieure 1321 et inférieure 1322 de la partie du corps délimitant le logement 132.

La poignée 1 comporte un élément de retenue 11 et un verrou 12. Le corps 13 comporte un premier évidement 131 formant une cavité ouverte vers l'avant du corps. Ce premier évidement 131 permet sélectivement de loger l'essentiel d'une partie interne de l'élément de retenue 11.

Le corps comporte par ailleurs un deuxième évidement 134 formant une cavité ouverte vers la partie supérieure du corps. Ce deuxième évidement 134 permet de loger une partie interne de l'élément de retenue 11 et une partie interne du verrou 12.

Dans cet exemple, l'élément de retenue 11 forme un levier monté pivotant par rapport au corps, autour d'un axe de basculement transversal au corps. Ainsi, le levier tourne autour d'un arbre transversal 15 fixé sur le corps 13, positionné au niveau de l'extrémité supérieure avant du corps.

L'élément de retenue 11 comprend un premier bras 110 s'étendant selon une direction sensiblement verticale, vers le bas, le long du corps. Le bras est dimensionné de sorte qu'en fonction de sa position angulaire, le bras fait saillie du corps, vers l'avant ou rentre, quasi intégralement, dans le premier évidement 131. Dans ce dernier cas, seul le bord avant du bras affleure l'enveloppe externe avant du corps 13.

Ce premier bras 110 comporte une surface d'appui 111 pour au moins un doigt de la main. La surface d'appui est positionnée sur le bord avant de cet élément. Elle permet à l'utilisateur de faire pivoter l'élément de retenue 11 vers l'arrière avec ses doigts. Avantageusement, la surface d'appui s'étend sur une longueur supérieure au tiers de la longueur du corps pour permettre l'appui de l'index et du majeur. Cette caractéristique permet une meilleure manipulation de l'élément de retenue par l'utilisateur. L'ergonomie d'actionnement est améliorée. L'auriculaire et l'annulaire de la main 4 peuvent venir en appui contre la face avant de la partie inférieure 14 du corps. La main 4 est destinée à entourer le corps de la poignée 1.

Ce premier bras 110 comporte également un élément d'accroche 112, en saillie à l'intérieur du logement 131 et orienté vers l'arrière du corps. L'élément d'accroche 112 est ici disposé dans la moitié inférieure du bras 11. L'élément d'accroche 112 est destiné à coopérer avec l'élément de fixation 302 de la dragonne 3. Ces deux éléments présentent donc une forme complémentaire pour assurer la retenue nécessaire. Dans le cas présent, l'élément d'accroche est un pion 112 qui va s'insérer dans un alésage 302 formant l'élément de fixation, ou inversement, va s'en retirer.

Le pion 112 est essentiellement inclus dans le logement 131, afin d'assurer sa protection contre des sollicitations extérieures.

La rotation de l'élément de retenue 11 entraine le déplacement du pion 112 qui va basculer entre une position de retenue pour laquelle le pion traverse, au moins partiellement, le logement arrière 132 du corps et une position de libération pour laquelle le pion ne pénètre aucunement dans le logement arrière.

Lorsqu'on introduit l'extrémité de la languette 301 dans le logement arrière 132 jusqu'à ce qu'elle bute contre une face interne du logement, on va placer l'alésage 302 à l'intérieur du logement arrière à une position déterminée inclus dans la trajectoire du pion 112. En effet, l'élément de retenue est agencé par rapport au corps de sorte que la trajectoire du pion passe par l'alésage 302 quand la languette 301 a été insérée dans le logement arrière. Autrement dit, quand il passe en position de retenue, le pion 112 s'insère dans l'alésage 302 quand celui-ci est logé dans le logement arrière. Dans cette configuration, le pion 112 coopère avec l'alésage 302 pour retenir la dragonne 3. L'élément de retenue 11 est en position de retenue de l'élément de fixation 302.

A l'inverse, quand le pion 112 s'escamote du logement arrière 132, autrement dit, il est en retrait par rapport à la face inférieure 1322 par rapport au logement 132, le pion n'est plus en prise avec l'alésage 302. La dragonne peut se dissocier de la poignée. L'élément de retenue 11 est en position de libération de l'élément de fixation 302.

Dans l'exemple illustré, le pion 112 en position de retenue s'étend perpendiculairement au plan médian de l'orifice 132. Cela permet de faciliter la pénétration du pion 112 dans l'alésage 302 de l'oeillet 303. D'autre part, cela garantit la fiabilité du verrouillage lors de l'application d'un effort de traction sur la sangle 301, celui-ci ne tendant pas à faire pivoter l'élément de retenue 11.

Avantageusement, dans la position de retenue, le pion 112 traverse complètement le logement arrière 132 et son extrémité libre s'insère dans un évidement 133 du corps débouchant sur la face supérieure 1321 du logement arrière 132. En conséquence, le pion 112 est maintenu par deux portées du corps, de part et d'autre de l'orifice 132. Cette construction permet un meilleur ancrage du pion 112 dans le corps et donc assure un meilleur maintien de la dragonne à la poignée quand l'élément de retenue 11 est en position de retenue.

Pour limiter le débattement angulaire de l'élément de retenue 11, celui-ci comprend des butées.

Dans le sens de basculement vers l'arrière, l'élément de retenue 11 présente une partie interne qui vient en butée contre une paroi interne du premier évidement 131 du corps.

Dans l'autre sens, basculement vers l'avant, l'élément de retenue 11 présente un deuxième bras 113, logé dans le deuxième évidement 134 du corps 13, dont l'extrémité libre 1131 vient en butée contre une paroi interne de ce deuxième évidement 134.

Dans cet exemple, l'élément de retenue 11 forme donc un levier comprenant deux bras 110, 113 reliés au niveau de l'axe d'articulation du levier.

Un alésage traversant 117 est ici ménagé dans le deuxième bras 113. De plus, un plot 116, coaxial avec l'alésage 117, fait saillie du premier bras 110 et s'étend en direction de l'alésage 117.

Par ailleurs, le verrou 12 est monté pivotant par rapport à la partie supérieure 13 du corps, par l'intermédiaire d'un arbre 16. Dans cet exemple, le verrou forme un levier pivotant autour d'un axe transversal au corps ayant la même direction que l'axe de pivotement de l'élément de retenue 11. L'arbre 16 est positionné au niveau de l'extrémité supérieure et à l'arrière du corps. Le levier est au moins partiellement logé dans le deuxième évidement 134 du corps 13.

Le levier 12 comporte un premier bras 121, s'étendant vers l'avant de la poignée, selon une direction sensiblement horizontale. Le levier comprend également un deuxième bras 122, s'étendant vers la partie inférieure de la poignée, selon une direction sensiblement verticale. Le deuxième bras 122 est apte à coopérer avec l'élément de retenue 11.

Le premier bras supporte un plot 124, ménagé en saillie, à l'intérieur de l'évidement 134, sensiblement en vis-à-vis de l'alésage 117 quand la poignée est assemblée. Le deuxième bras 122 forme un crochet 123 à son extrémité libre. Le crochet 123 est logé à l'intérieur de l'évidement 134.

La poignée 1 comporte en outre un moyen de rappel 17. Le moyen de rappel 17 est ici un ressort de compression. Dans cet exemple, le ressort 17 traverse l'alésage 117 et prend appui respectivement sur le premier bras 121 du verrou 12 et sur le premier bras 110 de l'élément de retenue 11. Il est maintenu à ses deux extrémités respectivement par le plot 116 et le plot 124. Un tel maintien du ressort 17 à ses deux extrémités s'avère particulièrement avantageux lorsque le ressort 17 est fléchi durant son fonctionnement, comme dans l'exemple illustré où le ressort ne travaille pas qu'en compression. L'alésage 117 assure un guidage du ressort, et contribue également à son maintien en position. Cette construction permet de mettre en place le ressort dans l'élément de retenue 11 avec un léger maintien permettant de manipuler ce sous-ensemble lors du montage. L'alésage aide ainsi à l'assemblage dont certaines pièces sont montées en aveugle.

Les figures 2 et 3 illustrent les différentes positions de solidarisation de la dragonne 3 avec la poignée 1.

Dans la configuration de la figure 2, le pion 112 est dans une position de libération de la languette 301. Le pion 112 n'interfère ici pas avec le logement 132. Il permet alors l'insertion de la languette 301 jusqu'au fond du logement 132, ou le retrait de la languette 301 hors du logement 132. Dans cette configuration, l'élément de retenue 11 est dans une position angulaire dans laquelle une partie fait saillie hors de l'évidement 131. Dans cette configuration, l'élément de retenue 11 est sollicité vers cette position partiellement en saillie par l'intermédiaire du ressort 17. Cette position en saillie de l'élément de retenue 11 est bridée par une interférence entre l'extrémité libre 1131 du deuxième bras 113 de l'élément de retenue 11 et une paroi interne de ce deuxième évidement 134 du corps 11.

Dans la configuration de la figure 2, le ressort 17 sollicite le premier bras 121 du verrou 12 depuis l'intérieur, à l'avant de l'arbre 15. Cette action entraîne le basculement du levier 12 vers l'arrière. Le ressort 17 provoque ainsi le pivotement du deuxième bras 122 de sorte que le crochet 123 vient buter contre l'extrémité du deuxième bras 113 de l'élément de retenue 11, sans bloquer les mouvements de ce deuxième bras 113.

Pour basculer vers la configuration de la figure 3, l'utilisateur insère la languette 301 dans le logement arrière 132 de sorte que l'alésage 302 vient en vis-à-vis de la trajectoire du pion 112. Lorsque l'utilisateur presse sur la surface d'appui 111 avec sa main 4, il fait pivoter l'élément de retenue 11 autour de l'arbre 15, de sorte qu'une partie s'insère dans l'évidement 131. Cette opération est intuitive pour l'utilisateur du fait que la partie de l'élément de retenue fait saillie de la poignée qui plus est placée au niveau de l'emplacement des extrémités de l'index et du majeur sur la poignée. Ce mouvement rappelle le fonctionnement classique d'une « détente » d'une gâchette. Le pion 112 pénètre alors dans le logement 132 jusqu'à s'insérer dans l'alésage 302 de l'oeillet 303. Le pion 112 est alors dans une position de retenue de la languette 301. Le pivotement de l'élément de retenue 11, entraîne également la rotation de son deuxième bras 113 autour de l'arbre 15. A partir d'un certain angle de rotation, le deuxième bras 113 prend une position pour laquelle le crochet 123 n'appuie plus sur l'extrémité du deuxième bras 113. Dans cette configuration, le crochet 123 va s'insérer automatiquement sous le deuxième bras 113 du fait que le ressort 17 sollicite le verrou 12 en rotation. Le crochet 123 est dimensionné de sorte à maintenir l'élément de retenue 11 dans sa position de retenue dans laquelle le pion 112 coopère avec l'alésage 302 et, avantageusement, dans laquelle la surface d'appui 111 affleure l'enveloppe du corps de la poignée. Cette configuration de verrouillage est maintenue stable grâce au crochet 123 en contact avec la face inférieure 114 du deuxième bras 113. Le verrou 12 est ainsi dans une position de verrouillage de l'élément de retenue 11 en position de retenue.

Le déverrouillage du verrou 12 est obtenu en faisant basculer le levier vers l'avant, en appuyant sur son premier bras 121. A partir d'un certain angle de rotation, le crochet 123 ne coopère plus avec la face inférieure 114 du deuxième bras 113, ce qui libère l'élément de retenue 11. Celui-ci retourne en position de libération grâce au ressort 17 agissant sur son premier bras 110. Dans cette configuration, le pion 112 ne coopère plus avec l'alésage 302 et une partie de l'élément de retenue 11 fait saillie du corps, comme on le voit à la figure 2.

Pour basculer vers cette configuration, l'utilisateur peut interrompre la préhension de la poignée 1 avec sa main 4, tout en gardant sa dragonne 3 solidarisée à la poignée 1. En relevant l'index (ou le pouce) de cette main 4 puis en appuyant sur le premier bras 121 du verrou avec ce doigt, le levier 12 pivote progressivement jusqu'à ce que le crochet 123 libère la face inférieure 114 de l'ergot 113. Grâce au ressort 17, l'élément de retenue bascule en position de libération de l'élément de fixation 302. Ensuite, par un effort naturel et ergonomique de traction exercé par l'utilisateur sur la languette 301 lorsqu'il souhaite atteindre le premier bras 121, la languette 301 est retirée du logement 132 dès lors qu'elle n'est plus retenue par le pion 112. La désolidarisation entre la dragonne 3 et la poignée 1 peut être obtenue simplement avec une seule main, la main de préhension de la poignée 1, sans faire intervenir l'autre main de l'utilisateur.

Ergonomiquement, il est plus naturel de refermer ses doigts vers sa main, en déroulant ses phalanges. L'utilisateur dispose de plus de force et se fatigue moins. Aussi, la cinématique des mécanismes s'avère ergonomique. L'élément de retenue 11 est actionné en refermant ses doigts sur la poignée. Le verrou 12 est actionné en appuyant sur son premier bras 121 vers l'avant, ce qui correspond au déroulé du doigt.

Dans cet exemple, le moyen de rappel 17 est intercalé entre le premier bras 121 du verrou 12 et sur le premier bras 110 de l'élément de retenue 11. Cela permet d'optimiser la construction en utilisant un seul moyen de rappel. Celui-ci sollicite d'une part, le verrou 12 vers sa position de verrouillage de l'élément de retenue en position de retenue et, d'autre part, l'élément de retenue 11 vers sa position de libération l'élément de fixation de la dragonne. Cette sollicitation est continue et permanente ce qui permet un retour automatique vers les positions stables précédentes. De plus, le moyen de rappel 17 est en contact direct avec le verrou 12 et en contact direct avec l'élément de retenue 11. Cela permet un meilleur fonctionnement, sans risque de coincement.

Pour sécuriser le mécanisme en vue d'éviter la désolidarisation accidentelle de la dragonne de la poignée, plusieurs solutions sont envisagées.

Tout d'abord, en sollicitant le verrou 12 vers sa position de verrouillage, on privilégie le verrouillage, sécurisant ainsi le mécanisme.

D'autre part, avec cette construction, lorsque l'utilisateur a une position de préhension normale de la poignée 1, il exerce un effort sur l'élément de retenue 11, par l'intermédiaire de sa main 4. Cet élément de retenue 11 maintient alors continuellement le pion 112 en saillie à travers le logement 132. Lorsque la main 4 de l'utilisateur assure la préhension de la poignée 1, une désolidarisation accidentelle de la dragonne 3 est alors évitée puisque l'élément de retenue 11 est maintenu en position de retenue, même si un appui accidentel sur le verrou 12 est effectué.

Avantageusement, le verrou est positionné sur la partie supérieure de la poignée. En conséquence, en usage normale, cette zone est peu en contact avec la main ce qui réduit le risque que l'utilisateur actionne lui-même, le verrou involontairement. Il faut une action délibérée de l'utilisateur pour que sa main puisse appuyer sur le verrou 12 et désolidariser la dragonne 3.

La figure 4 illustre un deuxième mode de réalisation reprenant exactement le même principe de fonctionnement à la différence que le verrou 12 est en retrait par rapport à la surface supérieure du corps de la poignée. Les mêmes références des pièces sont donc utilisées. Cette solution alternative sécurise davantage le mécanisme en empêchant un contact fortuit sur le sommet de la poignée (obstacle, branche... ). En effet, lorsqu'on appuie sur le sommet de la poignée avec une grande surface, on appuie directement sur le corps et non sur le verrou. Ce dernier n'est donc pas actionné.

Selon une variante, le corps peut comprendre un décrochement latéral local sur le corps, de part et d'autre du bras de levier du verrou, afin d'offrir la possibilité d'un actionnement du verrou de côté, par un doigt. Le décrochement étant localisé, on maintient la sécurité du mécanisme contre des contacts fortuits.

Dans le premier mode de réalisation, la construction est inverse, le verrou comprend une partie saillante pour faciliter l'actionnement au risque de générer un risque de déclenchement involontaire.

Pour favoriser l'ergonomie d'utilisation de la poignée 1 dans la configuration de retenue de la dragonne 3, l'élément de retenue 11 est ici configuré pour que sa surface extérieure, surface d'appui 111, soit affleurante avec l'enveloppe du corps 13. Ainsi, l'élément de retenue 11 est bien intégré au corps et facilite une préhension pour l'utilisateur en limitant les aspérités.

Une poignée 1 selon l'invention permet d'assurer sélectivement sa solidarisation/désolidarisation de la dragonne 3, avec un nombre de composants particulièrement réduit. Une telle poignée 1 est ainsi fiable et relativement aisée à fabriquer.

Une telle poignée 1 est en outre compatible avec une dragonne 3 dont l'élément de liaison est une languette souple 301, aisée à fabriquer et n'occasionnant pas de gêne pour la préhension d'autres objets, telle qu'une carabine lors de la pratique du biathlon.

Dans le premier mode de réalisation illustré, le premier bras 121 du verrou 12 comporte des retours latéraux vers le bas chevauchant le corps 13 de la poignée. Ainsi, on évite la pénétration d'éléments indésirables tels que de l'eau ou de la poussière dans l'évidement 134 ou d'éventuels pincements entre l'élément de retenue 11 et le verrou 12.

La poignée 1 illustrée est symétrique par rapport à un plan incluant la direction longitudinale, ce qui permet d'utiliser une poignée 1 polyvalente, identique pour les bâtons 9 gauche et droite.

Dans ces modes de réalisation, le mécanisme de retenue de la dragonne peut avoir une cinématique différente, comme par exemple, une translation horizontale du pion coopérant avec l'élément de fixation de la dragonne.

On peut également envisager un logement destiné à recevoir l'élément de fixation orienté différemment, permettant par exemple, une insertion verticale de l'élément de fixation.

L'invention s'applique également à d'autres types de moyens de fixation entre la dragonne et la poignée. L'élément de fixation 302 de la dragonne peut être un insert plastique, une cordelette, un anneau... Le moyen de fixation complémentaire peut également être différent, notamment si on utilise un autre élément de fixation.

On peut envisager d'utiliser un élément de retenue ayant une couleur et/ou un toucher différent du corps afin d'améliorer l'ergonomie. On suggère ainsi que la pièce est prévue pour être mobile et actionnée par l'utilisateur.

Avantageusement, la partie en saillie de l'élément de retenue quand celui-ci est en position de libération est légèrement concave dans sa partie inférieure. Cela permet d'accrocher le bâton sur une corde, une barre ou un rebord grâce à cette face inférieure.

L'invention s'étend à tous les modes de réalisation couverts par les revendications annexées.

## Revendications

1. Ensemble (5) bâton / article vestimentaire composé :
- d'un bâton (9) muni d'une poignée (1) et
- d'un article vestimentaire (3), destiné à couvrir au moins partiellement la main (4) d'un utilisateur, l'article vestimentaire étant muni d'un élément de fixation (302) avec la poignée ;
la poignée comprenant :
- un corps (13) comportant un logement (132) destiné à recevoir l'élément de fixation (302) ;
- un élément de retenue (11) apte à coopérer avec l'élément de fixation quand celui-ci est logé dans le logement, l'élément de retenue étant mobile par rapport au corps entre une position de retenue de l'élément de fixation et une position de libération de cet élément de fixation;
- un verrou (12) mobile par rapport au corps entre une position de verrouillage pour laquelle le verrou coopère avec l'élément de retenue (11) de sorte à maintenir l'élément de retenue dans sa position de retenue et une position de déverrouillage pour laquelle le verrou ne coopère plus avec l'élément de retenue pour le maintenir dans sa position de retenue ;
**caractérisé en ce que**
la poignée comprend un moyen de rappel (17) sollicitant le verrou (12) vers sa position de verrouillage.

2. Ensemble (5) selon la revendication 1, **caractérisé en ce que** le verrou (12) est un levier monté pivotant par rapport au corps (13) autour d'un axe de basculement transversal au corps, le levier comprenant un premier bras (121) s'étendant vers l'avant de la poignée, selon une direction sensiblement horizontale, le basculement du premier bras vers l'avant entraînant le déverrouillage de l'élément de retenue.

3. Ensemble (5) selon l'une des revendications précédentes, **caractérisé en ce que** un moyen de rappel (17) sollicite l'élément de retenue (11) vers sa position de libération.

4. Ensemble (5) selon la revendication précédente, **caractérisé en ce que** le moyen de rappel (17) est intercalé entre le verrou (12) et l'élément de retenue (11), sollicitant ainsi à la fois le verrou et l'élément de retenue.

5. Ensemble (5) selon l'une des revendications précédentes, **caractérisé en ce que** l'élément de retenue (11) est un levier monté pivotant par rapport au corps (13) autour d'un axe de basculement transversal au corps, le levier comprenant un premier bras (110) s'étendant selon une direction sensiblement verticale.

6. Ensemble (5) selon la revendication précédente, **caractérisé en ce que** l'élément de retenue (11) présente une surface externe (111), ménagée sur le premier bras (110), affleurante avec le corps (13) en position de retenue.

7. Ensemble (5) selon l'une des revendications précédentes, **caractérisé en ce que** l'élément de retenue (11) comprend une surface d'appui (111) pour au moins un doigt de la main de sorte qu'une action manuelle sur la surface d'appui entraîne le basculement de l'élément de retenue en position de retenue.

8. Ensemble (5) selon la revendication précédente, **caractérisé en ce que** la longueur de la surface d'appui (111) est supérieure au tiers de la longueur du corps (13).

9. Ensemble (5) selon l'une des revendications précédentes, **caractérisé en ce que** la poignée est symétrique par rapport à un plan incluant la direction longitudinale.

10. Ensemble (5) selon l'une des revendications précédentes, **caractérisé en ce que** le logement (132) débouche sur la partie arrière de la poignée.

11. Ensemble (5) selon la revendication précédente, **caractérisé en ce que** le logement (132) est inclinée par rapport à un plan normal à la direction longitudinale du corps d'un angle inférieur à 60°.

12. Ensemble (5) selon l'une des revendications précédentes, **caractérisé en ce que** le corps (13) comprend un décrochement latéral local, de part et d'autre du verrou (12).

13. Poignée (1) pour bâton, la poignée comprenant :
- un corps (13) comportant un logement (132) destiné à recevoir un élément de fixation (302) d'un article vestimentaire (3);
- un élément de retenue (11) apte à coopérer avec l'élément de fixation de l'article vestimentaire quand celui-ci est logé dans le logement, l'élément de retenue (11) étant mobile par rapport au corps entre une position de retenue de l'élément de fixation et une position de libération de cet élément de fixation;
- un verrou (12) mobile par rapport au corps entre une position de verrouillage pour laquelle le verrou coopère avec l'élément de retenue (11) de sorte à maintenir l'élément de retenue dans sa position de retenue et une position de déverrouillage pour laquelle le verrou ne coopère plus avec l'élément de retenue pour le maintenir dans sa position de retenue ;
**caractérisé en ce que** la poignée comprend un moyen de rappel (17) sollicitant le verrou (12) vers sa position de verrouillage.

14. Baton (9) équipé d'une poignée (1) suivant la revendication précédente.

## Patentansprüche

1. Einheit (5) aus Stock und Bekleidungsstück, die besteht aus:
- einem mit einem Griff (1) versehenen Stock (9) und
- einem Bekleidungsstück (3), das dazu bestimmt ist, die Hand (4) eines Benutzers zumindest teilweise zu bedecken, wobei das Bekleidungsstück mit einem Element zur Befestigung (302) am Griff versehen ist;
wobei der Griff enthält:
- einen Körper (13), der eine Aufnahme (132) aufweist, die dazu bestimmt ist, das Befestigungselement (302) aufzunehmen;
- ein Rückhalteelement (11), das mit dem Befestigungselement zusammenwirken kann, wenn dieses in der Aufnahme aufgenommen ist, wobei das Rückhalteelement bezüglich des Körpers zwischen einer Rückhaltestellung des Befestigungselements und einer Freigabestellung dieses Befestigungselements beweglich ist;
- einen bezüglich des Körpers zwischen einer Verriegelungsstellung, in der der Riegel mit dem Rückhalteelement (11) zusammenwirkt, um das Rückhalteelement in seiner Rückhaltestellung zu halten, und einer Entriegelungsstellung beweglichen Riegel (12), in der der Riegel nicht mehr mit dem Rückhalteelement zusammenwirkt, um es in seiner Rückhaltestellung zu halten;
**dadurch gekennzeichnet, dass**
der Griff eine Rückstelleinrichtung (17) enthält, die den Riegel (12) in seine Verriegelungsstellung beaufschlagt.

2. Einheit (5) nach Anspruch 1, **dadurch gekennzeichnet, dass** der Riegel (12) ein Hebel ist, der bezüglich des Körpers (13) um einer Kippachse quer zum Körper schwenkbar montiert ist, wobei der Hebel einen ersten Arm (121) enthält, der sich zur Vorderseite des Griffs gemäß einer im Wesentlichen waagrechten Richtung erstreckt, wobei das Kippen des ersten Arms nach vorne die Entriegelung des Rückhalteelements nach sich zieht.

3. Einheit (5) nach einem der vorhergehenden Ansprüche, **dadurch gekennzeichnet, dass** eine Rückstelleinrichtung (17) das Rückhalteelement (11) in seine Freigabestellung beaufschlagt.

4. Einheit (5) nach dem vorhergehenden Anspruch, **dadurch gekennzeichnet, dass** die Rückstelleinrichtung (17) zwischen den Riegel (12) und das Rückhalteelement (11) eingefügt ist, indem sie so sowohl den Riegel als auch das Rückhalteelement beaufschlagt.

5. Einheit (5) nach einem der vorhergehenden Ansprüche, **dadurch gekennzeichnet, dass** das Rückhalteelement (11) ein Hebel ist, der bezüglich des Körpers (13) um eine Kippachse quer zum Körper schwenkbar montiert ist, wobei der Hebel einen ersten Arm (110) enthält, der sich gemäß einer im Wesentlichen senkrechten Richtung erstreckt.

6. Einheit (5) nach dem vorhergehenden Anspruch, **dadurch gekennzeichnet, dass** das Rückhalteelement (11) eine auf dem ersten Arm (110) angeordnete Außenfläche (111) aufweist, die in der Rückhaltestellung am Körper (13) bündig anliegt.

7. Einheit (5) nach einem der vorhergehenden Ansprüche, **dadurch gekennzeichnet, dass** das Rückhalteelement (11) eine Auflagefläche (111) für mindestens einen Finger der Hand enthält, so dass eine manuelle Einwirkung auf die Auflagefläche das Kippen des Rückhalteelements in die Rückhaltestellung bewirkt.

8. Einheit (5) nach Dem vorhergehenden Anspruch, **dadurch gekennzeichnet, dass** die Länge der Auflagefläche (111) größer als ein Drittel der Länge des Körpers (13) ist.

9. Einheit (5) nach einem der vorhergehenden Ansprüche, **dadurch gekennzeichnet, dass** der Griff bezüglich einer Ebene symmetrisch ist, die die Längsrichtung einschließt.

10. Einheit (5) nach einem der vorhergehenden Ansprüche, **dadurch gekennzeichnet, dass** die Aufnahme (132) am hinteren Teil des Griffs mündet.

11. Einheit (5) nach dem vorhergehenden Anspruch, **dadurch gekennzeichnet, dass** die Aufnahme (132) bezüglich einer Ebene normal zur Längsrichtung des Körpers um einen Winkel von weniger als 60° geneigt ist.

12. Einheit (5) nach einem der vorhergehenden Ansprüche, **dadurch gekennzeichnet, dass** der Körper (13) eine lokale seitliche Ausbuchtung zu beiden Seiten des Riegels (12) enthält.

13. Griff (1) für einen Stock, wobei der Griff enthält:
- einen Körper (13), der eine Aufnahme (132) aufweist, die dazu bestimmt ist, ein Befestigungselement (302) eines Bekleidungsstücks (3) aufzunehmen;
- ein Rückhalteelement (11), das mit dem Befestigungselement des Bekleidungsstücks zusammenwirken kann, wenn dieses in der Aufnahme aufgenommen ist, wobei das Rückhalteelement (11) bezüglich des Körpers zwischen einer Rückhaltestellung des Befestigungselements und eine Freigabestellung dieses Befestigungselements beweglich ist;
- einen Riegel (12), der bezüglich des Körpers zwischen einer Verriegelungsstellung, in der der Riegel mit dem Rückhalteelement (11) zusammenwirkt, um das Rückhalteelement in seiner Rückhaltestellung zu halten, und einer Entriegelungsstellung beweglich ist, in der der Riegel nicht mehr mit dem Rückhalteelement zusammenwirkt, um es in seiner Rückhaltestellung zu halten;
**dadurch gekennzeichnet, dass** der Griff eine Rückstelleinrichtung (17) enthält, die den Riegel (12) in seine Verriegelungsstellung beaufschlagt.

14. Stock (9), der mit einem Griff (1) gemäß dem vorhergehenden Anspruch ausgestattet ist.

## Claims

1. Stick/clothing item assembly (5) composed:
- of a stick (9) provided with a handle (1) and
- of a clothing item (3) intended to at least partially cover the hand (4) of a user, the clothing item being provided with a fixing element (302) for fixing it with the handle;
the handle comprising:
- a body (13) having a housing (132) intended to receive the fixing element (302);
- a retaining element (11) able to cooperate with the fixing element when the latter is housed in the housing, the retaining element being movable with respect to the body between a position of retaining the fixing element and a position of releasing this fixing element;
- a lock (12) movable with respect to the body between a locking position in which the lock cooperates with the retaining element (11) so as to maintain the retaining element in its retaining position, and an unlocking position in which the lock no longer cooperates with the retaining element to maintain it in its retaining position;
**characterized in that**
the handle comprises a return means (17) urging the lock (12) towards its locking position.

2. Assembly (5) according to Claim 1, **characterized in that** the lock (12) is a lever mounted pivotably with respect to the body (13) about a tilting axis transverse to the body, the lever comprising a first arm (121) extending towards the front of the handle in a substantially horizontal direction, the tilting of the first arm towards the front causing the unlocking of the retaining element.

3. Assembly (5) according to either one of the preceding claims, **characterized in that** a return means (17) urges the retaining element (11) towards its release position.

4. Assembly (5) according to the preceding claim, **characterized in that** the return means (17) is interposed between the lock (12) and the retaining element (11), thus urging both the lock and the retaining element.

5. Assembly (5) according to one of the preceding claims, **characterized in that** the retaining element (11) is a lever mounted pivotably with respect to the body (13) about a tilting axis transverse to the body, the lever comprising a first arm (110) extending in a substantially vertical direction.

6. Assembly (5) according to the preceding claim, **characterized in that** the retaining element (11) has an outer surface (111), formed on the first arm (110), and flush with the body (13) in the retaining position.

7. Assembly (5) according to one of the preceding claims, **characterized in that** the retaining element (11) comprises a bearing surface (111) for at least one finger of the hand such that a manual action on the bearing surface causes the retaining element to be tilted into the retaining position.

8. Assembly (5) according to the preceding claim, **characterized in that** the length of the bearing surface (111) is greater than a third of the length of the body (13).

9. Assembly (5) according to one of the preceding claims, **characterized in that** the handle is symmetrical with respect to a plane including the longitudinal direction.

10. Assembly (5) according to one of the preceding claims, **characterized in that** the housing (132) opens onto the rear part of the handle.

11. Assembly (5) according to the preceding claim, **characterized in that** the housing (132) is inclined with respect to a plane normal to the longitudinal direction of the body by an angle of less than 60°.

12. Assembly (5) according to one of the preceding claims, **characterized in that** the body (13) comprises a local lateral offset on either side of the lock (12).

13. Handle (1) for a stick, the handle comprising:
- a body (13) having a housing (132) intended to receive an element (302) for fixing a clothing item (3);
- a retaining element (11) able to cooperate with the element for fixing the clothing item when said fixing element is housed in the housing, the retaining element (11) being movable with respect to the body between a position of retaining the fixing element and a position of releasing this fixing element;
- a lock (12) movable with respect to the body between a locking position in which the lock cooperates with the retaining element (11) so as to maintain the retaining element in its retaining position, and an unlocking position in which the lock no longer cooperates with the retaining element to maintain it in its retaining position; **characterized in that** the handle comprises a return means (17) urging the lock (12) towards its locking position.

14. Stick (9) equipped with a handle (1) according to the preceding claim.
